# EUROPÄISCHE PATENTSCHRIFT

(11) **EP 0 747 560 B1**
(45) Veröffentlichungstag und Bekanntmachung des Hinweises auf die Patenterteilung: **12.07.2000**
(21) Anmeldenummer: 96107230.3
(22) Anmeldetag: 08.05.1996
(51) Int. Cl.: E06B 5/16, E06B 3/677

(54) **Brandschutzverglasung**
Fire-resistant glazing
Vitrage pare-feu

(30) Priorität: 06.06.1995 DE 19520562
(43) Veröffentlichungstag der Anmeldung: 11.12.1996
(73) Patentinhaber: SAINT-GOBAIN VITRAGE, 92400 Courbevoie (FR)
(72) Erfinder: Dirisamer, Wolfgang, 4040 Linz (AT)
(74) Vertreter: Dederichs, August

(56) Entgegenhaltungen:
- EP-A- 0 569 298
- EP-B- 0 266 607
- DE-C- 3 125 597
- FR-A- 2 293 536
- US-A- 3 570 201
- US-A- 3 771 276
- US-A- 4 674 243

## Beschreibung

Die Erfindung betrifft eine mehrscheibige Brandschutzverglasung, bei der wenigstens eine Scheibe eine feuerwiderstandsfähige oder feuerhemmende Glasscheibe ist, die unter Zwischenschaltung eines Luftzwischenraums über einen hohlen, mit einem feuchtigkeitsabsorbierenden Mittel gefüllten metallischen Abstandrahmen mit einer weiteren Glasscheibe am Rand dicht verbunden ist und die mit einer Druckausgleichsvorrichtung versehen ist.

Während Brandschutzgläser für die Anwendung im Innenbereich von Gebäuden in der Regel einschalig ausgebildet sind, werden sie normalerweise zweischalig ausgeführt, wenn sie in der Außenhaut von Gebäuden eingesetzt werden. Das ist nämlich immer dann erforderlich, wenn die Verglasung einen hohen Wärmedämmwert aufweisen soll, wie er meist nur-durch einen zwei- oder mehrschaligen Aufbau in der Art der üblichen Isoliergläser zu erreichen ist.

Im Brandfall und insbesondere auch bei der normgerechten Prüfung der Brandschutzverglasung führt die verhältnismäßig schnelle Aufheizung nach der sogenannten Einheitstemperaturkurve, bei der die Temperatur innerhalb von 5 Minuten auf 650° C ansteigt, bei Brandschutzgläsern mit dem Aufbau von Isolierglasscheiben zu einer starken Ausdehnung des Luft- bzw. Gasvolumens im Zwischenraum der Verglasung. Da der Zwischenraum am Rand hermetisch abgedichtet ist, führt die Ausdehnung des Glasvolumens zu einer starken Erhöhung des Drucks im Scheibenzwischenraum. Dieser erhöhte Innendruck kann zur Folge haben, daß die Randabdichtung zerstört wird, was einen nachteiligen Einfluß auf die Brandschutzwirkung der Verglasung haben kann. Außerdem werden die Glasscheiben, in denen sich unter der Temperatureinwirkung bereits starke Zugspannungen im Randbereich ausgebildet haben, durch den erhöhten Innendruck zusätzlichen Biegebelastungen ausgesetzt. Die sich einander überlagernden mechanischen Spannungen können leicht die Festigkeit einer Glasscheibe überschreiten, so daß sie vorzeitig zerbricht. Damit ist die gewünschte Feuerwiderstandsfähigkeit nicht immer gegeben.

Es ist deshalb bekannt, Brandschutzscheiben bei mehrschaliger Ausführung mit einer Druckausgleichsvorrichtung zu versehen. So ist es aus der EP 0114551 B1 bekannt, eine der Glasscheiben mit einer Bohrung zu versehen und diese Bohrung mit einem Stopfen aus Woodschem Metall zu verschließen. Das Woodsche Metall soll bei einer Temperatur zwischen 70 und 150° C schmelzen und dadurch die Öffnung freigeben.

Die Anbringung einer Bohrung in einer der Glasscheiben kann unter dem Gesichtspunkt der Herstellung der Bohrung wie auch unter dem Gesichtspunkt einer Schwächung der Glasscheibe nachteilig sein. Aus diesem Grund wird in der EP 0569298 A1 vorgeschlagen, einen Stopfen aus Woodschem Metall nicht in einer Glasscheibe, sondern im Eckbereich des metallischen Abstandsrahmens anzuordnen.

Bei diesen bekannten Lösungen stellen die Stopfen aus Woodschem Metall Schmelzventile dar, die die Öffnung freigeben, wenn beim Brand oder beim Brandversuch der Bereich der Glasscheibe, in dem das Schmelzventil angeordnet ist, die Schmelztemperatur des Metalls erreicht hat. Da aber der betreffende Bereich dann schon eine Temperatur von mehr als 70° C aufweisen muß, weist die dem Feuer ausgesetzte Glasscheibe in vielen Fällen insgesamt schon noch höhere Temperaturen auf, die dann bereits hohe Spannungen in das Glas induzieren können, die die Festigkeit des Glases überschreiten. Das bedeutet, daß die betreffende Glasscheibe bereits zerbrochen sein kann, bevor die Druckausgleichsbohrung frei wird.

Eine aus einem Kapillarrohr bestehende Druckausgleichsvorrichtung, dessen eines Ende in dem feuchtigkeitsabsorbierenden Trockenmittel innerhalb des metallischen Abstandrahmens endet und dessen anderes Ende durch die Wand des Abstandrahmens und durch die Randabdichtung der Isolierglasscheibe nach außen geführt ist und mit der Umgebungsatmosphäre in Verbindung steht, ist in der US-A-3.771.276 für eine als Lärmschutzverglasung ausgebildete Isolierglasscheibe beschrieben. Diese Druckausgleichsvorrichtung dient dazu, Druckbelastungen der Glasscheiben zu verhindern, die auf atmosphärischen Luftdruckschwankungen beruhen, und die wegen des verhältnismäßig großen Gasvolumens bei Lärmschutzgläsern höhere Werte annehmen können als bei normalen Isolierglasscheiben. Atmosphärische Luftdruckschwankungen entwickeln sich jedoch langsam und erreichen in der Regel auch keine Werte, die eine Bruchgefahr für die Glasscheiben bedeuten.

Der Erfindung liegt die Aufgabe zugrunde, ein Brandschutz-Isolierglas mit einer Druckausgleichsvorrichtung zu versehen, die die Nachteile der für diesen Zweck bei Brandschutzgläsern bekannten Lösungen, nämlich Beeinträchtigung des Sichtfeldes und/oder Verwendung von Blei und Cadmium enthaltenden niedrigschmelzenden Metallen, nicht aufweist.

Die Erfindung besteht darin, daß eine bei Isolierglasscheiben aus zwei unter Zwischenschaltung eines Luftzwischenraums über einen hohlen, mit einem feuchtigkeitsabsorbierenden Mittel gefüllten metallischen Abstandrahmen am Rand dicht miteinander verbundenen Glasscheiben bekannte Druckausgleichsvorrichtung, die ein metallisches Kapillarrohr umfaßt, dessen eines Ende in dem innerhalb des metallischen Abstandrahmens angeordneten feuchtigkeitsabsorbierenden Trockenmittel endet, und dessen anderes Ende durch die Wand des Abstandrahmens und durch die Randabdichtung der Isolierglasscheibe nach außen geführt ist und im eingebauten Zustand mit der Umgebungsatmosphäre in Verbindung steht, bei einer mehrscheibigen Brandschutzverglasung, bei der wenigstens eine Scheibe eine feuerwiderstandsfähige oder feuerhemmende Glasscheibe ist, als Druckausgleichsvorrichtung für den im Brandfall im Luftzwischenraum entstehenden Überdruck angewendet wird, wobei das metallische Kapillarrohr einen Innendurchmesser von 0,1 bis 1 mm und eine Länge von wenigstens 30 cm, und vorzugsweise von 40 bis 100 cm aufweist.

Es hat sich gezeigt, daß eine derartige Druckausgleichsvorrichtung überraschenderweise auch in der Lage ist, den im Brandfall sehr schnell entstehenden hohen Überdruck im Scheibenzwischenraum schnell genug abzubauen, um jeden dadurch bedingten Bruch einer Glasscheibe sicher zu vermeiden. Da ein solches Kapillarrohr, wie man weiß, unter den genannten Bedingungen auch eine ausreichende Abdichtung gegen eindringende Luftfeuchtigkeit darstellt und auch für den Druckausgleich der atmosphärischen Druckschwankungen sorgt, entspricht ein erfindungsgemäß ausgebildetes Brandschutzglas auch unter diesen Gesichtspunkten allen Anforderungen.

Länge und Durchmesser des Kapillarrohres richten sich weitgehend nach der Größe der Brandschutzverglasung, das heißt nach dem Gasvolumen des Scheibenzwischenraums. Für übliche Scheibenabmessungen haben sich Kapillarrohre mit einer Länge von etwa 60 cm und einem Innendurchmesser von 0,2 bis 0,4 mm bewährt.

Weitere Merkmale und Vorteile der Erfindung ergeben sich aus der nachfolgenden Beschreibung eines Ausführungsbeispiels anhand der Zeichnungen.

Von den Zeichnungen zeigt
- Fig. 1: eine teilweise im Schnitt dargestellte Ansicht des Eckbereichs einer erfindungsgemäßen Brandschutzverglasung, und
- Fig. 2: einen Schnitt entlang der Linie II-II in Fig. 1.

Die Brandschutzverglasung hat grundsätzlich den Aufbau einer zweischeibigen Isolierverglasung, wobei jedoch wenigstens eine der beiden Scheiben aus einer Glasscheibe mit erhöhter Feuerwiderstandsfähigkeit besteht. Bei der hier dargestellten Ausführungsform ist die Scheibe 1 eine Verbundglasscheibe aus zwei Floatglasscheiben 2, 3 und einer im Brandfall aufschäumenden Zwischenschicht 4, beispielsweise aus Natriumsilikat, während die andere Scheibe 5 beispielsweise aus einer thermisch vorgespannten Glasscheibe besteht. Die beiden Scheiben 1 und 5 sind in der bei Isolierglasscheiben üblichen Weise über einen metallischen Abstandhalter 6 in Form eines Rechteckrohres aus Stahl oder Aluminium miteinander verbunden. Die Verbindung des Abstandrahmens 6 mit den beiden Scheiben 1 und 5 erfolgt über Klebeschichten 7 aus Butyl. Die Hohlkehle zwischen dem Abstandrahmen 6 und den Innenflächen der Randbereiche der beiden Scheiben 1 und 5 ist mit einer zweiten Klebedichtmasse 8, insbesondere mit einer Silikon- oder Polysulfidmasse, ausgefüllt.

Der Abstandrahmen 6 ist mit einem feuchtigkeitsabsorbierenden Granulat 10 gefüllt und ist auf der dem Luftzwischenraum zugewandten Seite mit schmalen Durchbrüchen 11 oder mit einem durchgehenden Schlitz versehen. Die Durchbrüche 11 erlauben den Gasaustausch zwischen dem Luftzwischenraum und dem mit dem feuchtigkeitsabsorbierenden Granulat 10 gefüllten Hohlraum des Abstandrahmens 6.

In dem Abstandrahmen 6, der im vorliegenden Fall ein rechteckiger Rahmen mit vier geraden Seiten ist, ist auf einer Seite in dem mit dem Granulat 10 gefüllten Hohlraum des Rahmenprofils ein Kapillarrohr 12 angeordnet. Das Kapillarrohr 12 wird vor dem Einbringen der Klebedichtmasse 8 durch eine in der äußeren Wand in der Ecke des Abstandrahmens 6 angebrachte Bohrung 13 in den mit dem Granulat 10 gefüllten Abstandrahmen so weit hineingeschoben, daß das Ende des Kapillarrohres um einige Millimeter über die Umfangsfläche 14 der Verglasung übersteht. Das Kapillarrohr 12 besteht vorzugsweise aus nichtrostendem Stahl. Es hat einen Außendurchmesser von etwa 1 mm und einen Innendurchmesser von etwa 0,25 mm. Die Länge L des Kapillarrohres 12 beträgt etwa 60 cm, was sich für Brandschutzgläser von etwa 1 m² Flächengröße als ausreichend erwiesen hat. Beim Abdichten der Verglasung mit der Klebedichtmasse 8 und beim späteren Einsetzen der Verglasung in den Rahmen muß selbstverständlich darauf geachtet werden, daß die Öffnung des Kapillarrohres 12 frei bleibt, so daß auch im eingebauten Zustand der Brandschutzverglasung der Luftaustausch durch das Kapillarrohr hindurch möglich bleibt.

Bei Ausdehnung des Luftvolumens des Scheibenzwischenraums im Brandfall strömt mit zunehmendem Innendruck die Luft durch die Durchbrüche 11 in den Hohlraum des Abstandrahmens 6 und von dort durch das Kapillarrohr 12 in die Außenatmosphäre. Obwohl der Druckausgleich auf diese Weise ermöglicht wird, wird durch die gewählte Anordnung verhindert, daß sich die Luft im Scheibenzwischenraum in unzulässiger Weise mit Feuchtigkeit anreichert.

Es hat sich gezeigt, daß bei Brandschutzverglasungen bis zu Flächenabmessungen von etwa 1 m² die Anordnung eines Kapillarrohres ausreicht. Bei größeren Flächenabmessungen kann es sich empfehlen, an einer anderen Ecke der Verglasung ein weiteres Kapillarrohr, oder gegebenenfalls auch ein drittes oder viertes Kapillarrohr vorzusehen.

## Patentansprüche

1. Anwendung einer für Isolierglasscheiben aus zwei unter Zwischenschaltung eines Luftzwischenraums über einen hohlen, mit einem feuchtigkeitsabsorbierenden Mittel gefüllten metallischen Abstandrahmen am Rand dicht miteinander verbundenen Glasscheiben bekannten Druckausgleichsvorrichtung, die ein metallisches Kapillarrohr umfaßt, dessen eines Ende in dem innerhalb des metallischen Abstandrahmens angeordneten feuchtigkeitsabsorbierenden Trockenmittel endet, und dessen anderes Ende durch die Wand des Abstandrahmens und durch die Randabdichtung der Isolierglasscheibe nach außen geführt ist und im eingebauten Zustand mit der Umgebungsatmosphäre in Verbindung steht, bei einer mehrscheibigen Brandschutzvergläsung, bei der wenigstens eine Scheibe eine feuerwiderstandsfähige oder feuerhemmende Glasscheibe ist, als Druckausgleichsvorrichtung für den im Brandfall im Luftzwischenraum entstehenden Überdruck, wobei das metallische Kapillarrohr einen Innendurchmesser von 0,1 bis 1 mm und eine Länge von wenigstens 30 cm aufweist.

2. Anwendung nach Anspruch 1, dadurch gekennzeichnet, daß das metallische Kapillarrohr (12) einen Innendurchmesser von 0,2 bis 0,4 mm und eine Länge (L) von 40 bis 100 cm aufweist.

3. Anwendung nach Anspruch 1 oder 2 bei einer Brandschutzverglasung, bei der die beiden Glasscheiben aus thermisch vorgespannten Floatglasscheiben bestehen.

4. Anwendung nach Anspruch 1 oder 2 bei einer Brandschutzverglasung, bei der wenigstens eine der Glasscheiben eine Verbundsicherheitsglasscheibe aus zwei Floatglasscheiben ist.

## Claims

1. Use of a claimed pressure equalisation device in insulation glazing units made from two glass panes separated by an intermediate air space joined to one another by a hollow intermediate metal frame sealed at the edges and filled with a moisture absorbing medium, comprising a metal capillary tube, one end of which finishes in the moisture absorbing medium contained within the intermediate frame and the other end of which is led through the wall of the intermediate frame and through the seal at the edge of the double glazing unit to the outside and when in the installed condition is in contact with the surrounding atmosphere, in multi-pane fire resisting glazing, in which at least one pane is a fire resisting or fire retarding glass pane, as a pressure equalisation device for the excess pressure in the intermediate air space arising from a fire, wherein the metal capillary tube has an internal diameter of 0.1 to 1 mm and a length of at least 30 cm.

2. Use in accordance with Claim 1, characterised in that the metal capillary tube (12) has an internal diameter of 0.2 to 0.4 mm and a length (L) of 40 to 100 cm.

3. Use in accordance with Claim 1 or 2 in fire protection glazing in which the two glass panes consist of thermally tempered float glass panes.

4. Use in accordance with Claim 1 or 2 in fire protection glazing in which one of the glass panes is a composite safety glass pane made from two float glass panes.

## Revendications

1. Utilisation d'un dispositif de compensation de pression connu pour des vitrages isolants comprenant deux vitres assemblées hermétiquement à leurs bords avec intercalation d'un espace d'air intermédiaire, via un cadre d'écartement métallique, creux, rempli d'un dessiccateur, ledit dispositif comportant un tube capillaire métallique dont une extrémité se trouve dans le dessiccateur absorbant l'humidité présent à l'intérieur du cadre d'écartement métallique et dont l'autre extrémité est dirigée vers l'extérieur à travers la paroi du cadre d'écartement et à travers le matériau d'étanchéité du bord du vitrage isolant et se trouve, dans l'état installé du vitrage, en communication avec l'atmosphère ambiante, dans le cas d'un vitrage coupe-feu à plusieurs couches, dont au moins une couche est une vitre coupe-feu ou retardant le feu, en tant que dispositif de compensation de pression pour la surpression survenant, en cas d'incendie, dans l'espace d'air intermédiaire, le tube capillaire métallique présentant un diamètre intérieur de 0,1 à 1 mm et une longueur d'au moins 30 cm.

2. Utilisation selon la revendication 1, caractérisée en ce que le tube capillaire métallique (12) présente un diamètre intérieur de 0,2 à 0,4 mm et une longueur (L) de 40 à 100 cm.

3. Utilisation selon la revendication 1 ou 2 dans le cas d'un vitrage coupe-feu dont les deux vitres sont des feuilles de verre flotté trempées thermiquement.

4. Utilisation selon la revendication 1 ou 2 dans le cas d'un vitrage coupe-feu dont au moins une des vitres est une vitre en verre feuilleté de sécurité constituée de deux feuilles de verre flotté.
